# EUROPÄISCHE PATENTSCHRIFT

(11) **EP 2 875 753 B1**
(45) Veröffentlichungstag und Bekanntmachung des Hinweises auf die Patenterteilung: **09.03.2016**
(21) Anmeldenummer: 14003863.9
(22) Anmeldetag: 17.11.2014
(51) Int. Cl.: A47C 3/26

(54) **Höhenverstellbarer Arbeitssitz**
Height-adjustable work seat
Siège de travail réglable en hauteur

(30) Priorität: 21.11.2013 DE 102013019451
(43) Veröffentlichungstag der Anmeldung: 27.05.2015
(73) Patentinhaber: Möhrke, Wilfried, 76751 Jockgrim (DE)
(72) Erfinder: Möhrke, Wilfried, 76751 Jockgrim (DE)

(56) Entgegenhaltungen:
- US-A- 366 479
- US-A- 1 911 636

## Beschreibung

Die vorliegende Erfindung betrifft einen höhenverstellbaren Arbeitssitz.

Sitze mit einer Vorrichtung zur Absenkung oder Anhebung der Sitzhöhe sind seit langem bekannt und sind in verschiedenen Ausführungen als Stuhl oder Hocker, feststehend oder auf Rollen, weltweit millionenfach in Gebrauch. Bei diesen Sitzen dient die Mechanik nur zur Anpassung der Sitzhöhe an eine gegebene Arbeitshöhe z.B. Schreibtisch, Werkbank unter Berücksichtigung der Körpergröße des ständigen Benutzers. Die einmal gefundene Position des Sitzes bleibt normalerweise unverändert.

Bei Tätigkeiten ohne vorgegebene Arbeitshöhe z.B. im medizinischen oder zahnärztlichen Bereich erfolgt die Anpassung des zu untersuchenden Körpers an die Sitzhöhe des Untersuchers durch Senken, Anheben, Neigen oder Kippen. Die Sitzhöhe selbst bleibt meistens unverändert.

Über die genannten Beispiele hinaus gibt es sicherlich noch eine unbekannte Zahl von Anwendungsgebieten.

Wenn bei diesen Sitzen die Sitzhöhe auf den tiefsten Punkt abgesenkt wurde, ist es für einen steifen, korpulenten und/oder gehandicapten Benutzer praktisch unmöglich, den Sitz aus dieser Position im Sitzen anzuheben. Er ist gezwungen aufzustehen, um das zu bewerkstelligen. Außerdem sind diese Sitze meistens ziemlich schwer, sperrig und somit unhandlich, so dass sie bestimmungsgemäß nur in ebenen, trockenen und begrenzten Innenbereichen einsetzbar sind.

Ein Beispiel für die obigen Ausführungen ist der unter dem deutschen Gebrauchsmuster mit der Nummer DE 7 404 690U geführte Stahlrohrhocker zur Verwendung als Büromöbel, Küchenmöbel od.dgl. Er ist nur für den Innenbereich konzipiert,ist sperrig und unhandlich.Die Sitzhöhe kann zwar unter Belastung abgesenkt, aber nicht angehoben werden(Seite 8 der Beschreibung, 1 Absatz), was die Gebrauchsfähigkeit insbesondere für ältere Menschen stark einschränkt.

Die Patentschrift De 7 000 167U zeigt auch einen Stuhl, insbesondere Arbeitsstuhl. Die Schrift befaßt sich jedoch ausschließlich mit der Konstruktion und Kippwinkelverstellung des Sitzes und der Rückenlehne und enthält keine detaillierten Angaben über die Höhenverstellung des Stuhles. Im Prinzip gelten jedoch auch hier die für den Hocker im vorigen Absatz gemachten Aussagen.

Mit der vorliegenden Erfindung soll ein Arbeitssitz bereitgestellt werden für die Durchführung von verschiedenen Arbeiten , mit dem eine Absenkung oder Anhebung des Sitzes während des Sitzens möglich ist.

Gemäß der vorliegenden Erfindung, wie in Anspruch 1 definiert, besteht der Arbeitssitz aus einem Schalensitz, einem Teleskoprohr, aus einer Feder und einem Tellerfuß.

Der Arbeitssitz mit dem Tellerfuß braucht wenig Platz, ist leicht, handlich und kann mit einer Hand bequem an jeden Ort getragen werden. Damit ist er für viele Tätigkeiten insbesondere im Garten, aber auch im Haus, Hof, Betrieb und in der Freizeit einsetzbar.

Die Höhe des Arbeitssitzes beträgt ca. 50 cm wie ein Stuhl und kann um ca. 10 cm abgesenkt werden, so dass Tätigkeiten bequem in einer Höhe zwischen ca. 100 cm und Boden möglich sind.

Die Besonderheit der hier vorliegenden Erfindung beruht darauf, dass die Mechanik für die Arretierung und Dearretierung der, Zahnstangen mittels der Zahnrasten so konzipiert ist, dass die Veränderung der Sitzhöhe während des Sitzens, erfolgen kann und dass insbesondere das Aufstehen in der Ausgangshöhe von ca. 50 cm möglich ist.

Damit ist der Arbeitssitz besonders geeignet, aber nicht nur, für älltere und/oder gehandicapte Menschen, die nicht mehr für längere Zeit gebeugt, hockend oder knieend tätig sein können und denen auch ein Hinsetzen auf einen niedrigen Hocker und das Wiederaufstehen schwer fällt.

Bei einem Vergleich der beiden Stühle mit dem Arbeitssitz wird offenbar, dass der Arbeitssitz mit der Arretierung- und Dearretierungsmechanik und dem Tellerfuß gegenüber diesen für einen ganz anderen Einsatzbereiche konzipiert ist, wesentlich bessere Eigenschaften aufweist und ein wesentlich größeres Gebrauchsspektrum hat.

Die Erfindung wird anhand von schematischen Darstellungen mit den folgenden weiteren Einzelheiten erläutert.

Es sind dies im Einzelnen :
- Fig.1 :: Eine Darstellung der Gesamtvorrichtung mit den Nummern der Bezugszeichenliste,
- Fig.2-4 :: Maßstäblich vergrößerte Teilansichten mit den Nummern der Bezugszeichenliste.

Zur Lösung der erfindungsgemäßen Aufgabe besteht der Arbeitssitz (1) aus einem Schalensitz (30),einem Teleskoprohr (2,10), aus einer Feder (13) und einem Tellerfuß.(20).

Das. Teleskoprohr (2,10) ist das Hauptteil des Arbeitssitzes (1). Es besteht aus dem oberen (10) und dem unteren (2) Teleskoprohr und ist zwischen Schalensitz (30) und Tellerfuß (20) angeordnet.

Im Zwischenraum zwischen dem unteren (2) und dem oberen (10) Teleskoprohr befinden sich im oberen Teil zwei an der Innenwand des unteren Teleskoprohres (2) befestigte Zahnstangen (4), in die zwei bewegliche gegenüber befindliche Zahnrasten (14) greifen, die über eine Mechanik von einem Betätigungshebel (17) am Kopf des oberen Teleskoprohres (10) betätigt werden und das Absenken und Anheben des Sitzes (1) ermöglichen.

In dem Zwischenraum zwischen dem oberen (10) und unteren (2) Teleskoprohr befindet sich eine Feder (13), die beim Absenken des Sitze s(1) gespannt wird und dann das Anheben unterstützt. Auf das obere Teleskoprohr (10) ist ein Abdeckblech (27) geschraubt, auf dem der nicht näher dargestellte Schalensitz (30) befestigt ist.

Unter dem Abdeckblech (27) ist ein Gurt (31) befestigt, der eine Standortveränderung mit dem Sitz (1) ohne aufzustehen ermöglicht.

Unter dem unteren Teleskoprohr (2) ist der Tellerfuß (20), bestehend aus einer runden Metall-platte (21), it einem Scharnie r(22) angeschraubt. Auf der Platte ist eine Arretierungsmechanik (23-25) angebracht, mit der der Arbeitssitz (1) in der Senkrechten fixiert wird. Über die Metallplatte ist eine nicht näher dargestellte Gumminoppenkappe (26) gezogen, die dem Sitz (1) Rutsch- und Standfestigkeit verleiht.

Um den Sitz zu betätigen, wird die Arretierung der beweglichen Zahnrasten (14) mit den fixen Zahnstangen (4) nach einer leichten Anhebung des Körpers durch eine Schwenkbewegung des Betätigungshebels (17) im Uhrzeigersinn gelöst. Durch diese Bewegung werden die Zahnrasten (14) von den Zahnstangen (4) weg geschwenkt und geben das obere Teleskoprohr (10) für das Absenken oder Anheben frei.

Nach Beendigung des Absenkvorganges in der gewünschten Höhe werden die Zahnrasten (14) mittels des Betätigungshebels (17) zurückgeschwenkt und wieder mit den Zahnstangen (4) verbunden.

Zum Anheben des Sitzes (30) wird der Druck des Körpergewichtes durch leichtes Anheben reduziert, die Zahnrasten (14) werden mit Hilfe des Betätigungshebels (17) wieder von den Zahnstangen (4) gelöst und der Sitz (30) wird mit dem Druck der gespannten Feder (13) angehoben. Anschließend werden die Zahnrasten (14) wieder mit dem Betätigungshebel (17) zurückgeschwenkt.

### Bezugszeichenliste

- 1: Arbeitssitz
- 2: unteres Teleskoprohr
- 3: Nuten
- 4: Zahnstangen
- 5: Metallringe
- 6: Gleitdichtungen
- 7: Bodenplatte
- 8: Metallblöcke
- 9: Luftlöcher
- 10: oberes Teleskoprohr
- 11: Metallringe
- 12: Metallplatte
- 12a: Gummi
- 13: Spiralfeder
- 14: Zahnrasten
- 15: Bleche
- 16: Verbindungsstange
- 17: Hebel
- 18: Gleitdichtungen
- 19: Abstützungsblech
- 20: Fuß
- 21: Metallplatte
- 22: Scharnier mit Metallfuß
- 23: Metallblock
- 24: Aufbohrung
- 25: Blech
- 26: Gummikappe
- 27: Abdeckblech
- 28: Blechöffnung
- 29: Federklammer
- 30: Sitz
- 30a: Griffloch
- 31: Befestigungsgurt

## Patentansprüche

1. Arbeitssitz (1), bestehend aus einem Schalensitz (30), einem oberen (10) und einem unteren (2) Teleskoprohr, einer Feder (13) zwischen oberem (10) und unterem (2) Teleskoprohr, einem Tellerfuß (20) mit einer darauf befestigten Arretierungsmechanik (23-25) und einer Gumminoppenkappe (26), **dadurch gekennzeichnet, dass** eine Verzahnung des unteren (2) mit dem oberen (10) Teleskoprohr mittels einer Mechanik erfolgt, die aus einem Betätigungshebel (17), einer Verbindungsstange (16) zwischen Betätigungshebel (17) und Zahnraste (14), 2 Verbindungsblechen (15), 2 beweglichen Zahnrasten (14) und 2 in die Innenwand des unteren Teleskoprohres (2) in Nuten fest eingelassenen Zahnstangen (4) besteht und die durch die ineinander und auseinander verschwenkbaren Zahnrasten (14) und Zahnstangen (4) die Einstellung unterschiedlicher Sitzhöhen während des Sitzens ermöglicht.

2. Vorrichtung gemäß Anspruch 1, **dadurch gekennzeichnet, dass** der Durchmesser am Kopf und in der Mitte des unteren Teleskoprohres (2) durch Einbau eines Metallringes (5) reduziert ist; dass in dem verbleibenden Zwischenraum zum oberen Teleskoprohr (10) Gleitdichtungen (6) eingesetzt sind; dass in Bodennähe ein starker Metallring (5) eingesetzt ist, der die Bewegung des Sitzes (30) nach unten begrenzt; dass den Abschluß eine kräftige Bodenplatte (7) bildet, an der ein längs durchbohrter Metallblock (8) angebracht ist; dass im unteren Bereich nahe der Mitte, in Bodennähe und in den Metallringen (5) am Kopf und in der Mitte Löcher (9) sind, die das drucklose Entweichen und Einströmen der Luft beim Betätigen des Sitzes (30) ermöglichen.

3. Vorrichtung gemäß Anspruch 1, **dadurch gekennzeichnet, dass** das obere Teleskoprohr (10) etwa zur Hälfte in das untere Teleskoprohr (2) eingeführt ist; dass an seinem Kopf und in der Mitte der Durchmesser durch Einbau eines Metallringes (11) auf knapp die Hälfte reduziert ist; dass in den verbleibenden Zwischenräumen zum oberen Teleskoprohr (10) Gleitdichtungen (6) eingesetzt sind; dass am unteren Abschluß eine Metallplatte (12) angebracht ist, die über den verengten Durchmesser des unteren Teleskoprohres (2) reicht, die die Bewegung des Sitzes (30) nach oben begrenzt und auf der ein Gummi (12a) befestigt ist, das das Aufsetzen des oberen Telekoprohres (10) an das untere Teleskoprohr(2) dämpft.

4. Vorrichtung gemäß Anspruch 1-3, **dadurch gekennzeichnet, dass** die 2 beweglichen Zahnrasten (14) der Verzahnungsmechanik über 2 Verbindungsbleche (15), die durch die Rohrwände des oberen Teleskoprohres (10) führen, mit einer Verbindungsstange (16) verbunden sind, die zum Betätigungshebel (17) am Kopf des oberenTeleskoprohres (10) führt und dort von einer Gleitdichtung (18) gehalten wird; dass die Verbindungsstange (16) unterhalb der Verbindungsbleche (15) auf einem Abstützblech (19) ruht; dass die Zahnrasten (14) und Zahnstangen (4) der Verzahnungsmechanik synchronisiert sind.

5. Vorrichtung gemäß Anspruch 1-4, **dadurch gekennzeichnet, dass** in dem Raum unterhalb der Metallplatte (12) am oberen Teleskoprohr (10) und der Bodenplatte (7) am unteren Teleskoprohr (2) eine Spiralfeder (13) eingefügt ist, die in den Metallblöcken (8) eingefädelt und verknotet ist.

6. Vorrichtung gemäß Anspruch 1-5, dadurch gekenntzeichnet, dass sich unter dem unteren Teleskoprohr (2) der Tellerfuß (20) befindet, bestehend aus einer runden Metallplatte (21), an der ein kräftiges Scharnier (22) befestigt ist, das an der anderen Seite einen Metallfuß (22) hat, der an der Bodenplatte (7) verschraubt ist und eine nicht näher dargestellte über den Tellerfuß (20) gezogene Gumminoppen kappe (26) hat, die dem Arbeitssitz (1) Rutsch- und Standfestigkeit verleiht.

7. Vorrichtung gemäß Anspruch 1-6, **dadurch gekennzeichnet, dass** auf der Metallplatte (21) des Tellerfußes (20) eine Arretierungsmechanik (23-25) aufgebracht ist, bestehend aus einem Metallblock (23), senkrecht geschlitzt und seitlich aufgebohrt, **dadurch gekennzeichnet, dass** in die Aufbohrung (24) eine in den Schlitz hineinragende Stahlkugel eingebracht ist, die mit einer Feder und einer Schraube gehalten wird sowie aus einer Verlängerung der Scharnierwelle (22) besteht, auf der ein Metallblech (25) befestigt ist, das in den Schlitz des Metallblockes (23) hineinragt und in Höhe der aus dem Metallblock (23) herausragenden Kugel ein Loch hat, in das die Kugel einrastet und den Arbeitssitz (1) in der Senkrechten fixiert.

8. Vorrichtung gemäß Anspruch 1-7, **dadurch gekennzeichnet, dass** der nicht näher dargestellte Schalensitz aus ABS-Kunststoff, der ein Griffloch (30a) zum Transport des Arbeitssitzes (1) hat, auf einem kräftigen Abdeckblech (27) befestigt ist, das auf das obere Ende des oberen Teleskoprohres (10) geschraubt, das in der Mitte aufgewölbt und nach vorne für den Schwenkweg des Betätigungshebels (17) geöffnet ist und dass rechts an der Öffnung des Abdeckbleches (28) eine Federklammer (29) angebracht ist, in die der Betätigungshebel (17) in Ruhestellung einrastet und ihn vor einer unbeabsichtigten Bewegung schützt.

9. Vorrichtung gemäß Anspruch 1-8, **dadurch gekennzeichnet, dass** unter dem Schalensitz (30) bzw. Abdeckblech (25) ein Gurt (31) befestigt ist, der um die Lende gelegt und festgezogen eine Standortveränderung mit dem Sitz ohne aufzustehen ermöglicht.

## Claims

1. Work seat (1) consisting of a bucket seat (30), a top (10) and a bottom (2) telescopic tube, a spring (13) between these top (10) and bottom (2) telescopic tubes, a plate foot (20) with a locking mechanism (23 to 25) mounted on the former and a rubber studs cap (26), **characterized by** the fact that the bottom (2) and the top (10) telescopic tubes interlock with each other via a mechanism consisting of an activation lever (17), a connection rod (16) between the activation lever (17) and the toothed lock (14), 2 connecting metal sheets (15), 2 movable toothed locks (14) and 2 toothed rods (4) that have been permanently molded into rivets in the interior wall of the top telescopic tube (2) and which makes it possible to set up different seat heights while sitting in the seat thanks to the toothed rods (4) and toothed locks (14) that can be pivoted into and out of each other.

2. Device pursuant to Claim 1, **characterized by** the fact that the diameter on the head and in the center of the bottom telescopic tube (2) has been reduced through the insertion of a metal ring (5); that in the remaining clearance between the top telescopic tube (10) sliding gaskets (6) have been inserted; that a strong metal ring (5) has been installed near the ground, which limits the movement of the seat (30) to the bottom; that the bottom-most part is a thick floor panel (7) to which a metal block (8) which has been drilled through lengthwise has been mounted; that holes (9) have been drilled in the bottom area near the center, near the ground and in the metal rings (5) at the head and the center, which allow air to flow in and out without the application of any pressure when operating the seat (30).

3. Device pursuant to Claim 1, **characterized by** the fact that the top telescopic tube (10) is inserted about half-way into the bottom telescopic tube (2); that its head and center diameter has been reduced to about nearly under half as a result of the installation of a metal ring (11); that sliding gaskets (6) have been inserted into the remaining clearances to the top telescopic tube (10); that a metal panel (12) has been mounted on the bottom connection, which reaches above the reduced diameter of the bottom telescopic tube (2) and reduces the movement of the seat (30) to the top and on which a rubber piece (12) has been mounted that dampens the impact of the top telescopic tube (10) on the bottom telescopic tube (2).

4. Device pursuant to Claims 1 to 3, **characterized by** the fact that the 2 movable toothed locks (14) of the interlocking mechanism are connected via 2 connecting metal sheets (15) that lead through the tube walls of the top telescopic tube (10) by a connection rod (16) that leads to the activation lever (17) on the head of the top telescopic tube (10) and is held in place there by a sliding gasket (18); that the connection rod (16) rests on a supporting metal sheet (19) beneath the connecting metal sheets (15) and that the tooted locks (14) and toothed rods (4) of the interlocking mechanism are synchronized.

5. Device pursuant to Claims 1 to 4, **characterized by** the fact that in the clearance beneath the metal panel (12) on the top telescopic tube (10) and the base (7) on the bottom telescopic tube (2) a spiral sparing (13) has been inserted, which has been pulled into the metal blocks (8) and knotted.

6. Device pursuant to Claims 1 to 5, **characterized by** the fact that the plate foot (20) is located beneath the bottom telescopic tube (2), comprising a round metal plate (21) to which a strong hinge (22) has been mounted, which has a metal foot (22) on the other side, which is screwed into the bottom panel (7) and is fitted with a rubber studs cap (26) that is not illustrated in more detail and pulled over the plate foot (20), which ensures that the work chair (1) is resistant to sliding and stands solidly.

7. Device pursuant to Claims 1 to 6, **characterized by** the fact that a Locking mechanism (23 to 25) is mounted on the metal plate (21) of the plate foot (20), which consists of a metal block (23) that has a vertical slit and is drilled open on one side, **characterized by** the fact that a steel ball has been inserted into the drill hole (24), which reaches into the slit and is held by a spring and a screw and also consists of an extension of the hinge shaft (22), on which a metal sheet (25) has been mounted, which reaches into the slit of the metal block (23) and has a hole at the level of the ball reaching out of the metal block (23), into which the ball locks and which fixates the work seat (1) in the vertical Position.

8. Device pursuant to Claims 1 to 7, **characterized by** the fact that the bucket seat made of ABS material, which is not described in more detail and which has a handle hole (30a) for the transportation of the work chair (1), is mounted to a sturdy cover metal sheet (28), which is screwed to the top end of the top telescopic tube (10) that is vaulted in the middle and open to the front to accommodate the pivoting movement of the activation lever (17); and that a spring clamp (29) is fitted on the right-hand side of the opening of the cover metal sheet (28), into which the activation lever (17) locks in the idle position and which prevents its accidental movement.

9. Device pursuant to Claims 1 to 8, **characterized by** the fact that beneath the bucket seat (30), i.e. under the cover metal sheet (25) a belt (31) is attached, which is placed around the hip and when pulled tight, makes it possible for the person sitting on the seat to change locations along with the seat without having to get up.

## Revendications

1. Siège de travail (1), lequel est composé d'un siège-baquet (30) avec un tube télescopique supérieur (10) et inférieur (2), un ressort (13) situé entre ledit tube télescopique supérieur (10) et inférieur (2), repose-pied (20) avec un système mécanique de réglage fixé dessus (23 à 25) et un clapet en caoutchouc (26), **caractérisé en ce qu'**un engrenage dudit tube télescopique inférieur (2) avec ledit tube télescopique supérieur (10) s'effectue au moyen d'un dispositif mécanique, lequel comprend une manette de commande (17), une tige de liaison (16) entre la manette de commande (17) et la crémaillère (14), 2 tôles de liaison (15), 2 crémaillères mobiles (14) et 2 tiges de régulation (4) fixées dans la paroi intérieure dudit télescope inférieur (2) au moyen de rainures, lequel permet également de modifier le réglage de la hauteur du siège pendant l'assise par l'interaction desdites crémaillères montées pivotantes (14) et des tiges de régulation (4).

2. Dispositif selon le brevet 1, **caractérisé en ce que** le diamètre à la tête et au centre dudit tube télescopique inférieur (2) est réduit par l'ajout d'une bague métallique (5) ; **en ce que** des joints coulissants (6) sont intégrés dans l'espace intermédiaire subsistant en direction du tube télescopique supérieur (10) ; **en ce qu'**une bague métallique renforcée (5) est intégrée à proximité du sol, laquelle permet de limiter le mouvement du siège (30) vers le bas ; **en ce que** la partie inférieure comprend une forte plaque-sol (7), à laquelle est apposé un bloc métallique (8) percé longitudinalement ; **en ce que** des trous (9) sont présents dans la partie inférieure à proximité du centre, du sol et dans lesdites bagues métalliques (5) à l'extrémité et au centre, lesquels permettent l'échappement et l'entrée d'air sans pression lors de la commande du siège (30).

3. Dispositif selon le brevet 1, **caractérisé en ce que** ledit tube télescopique supérieur (10) est introduit environ de moitié dans ledit tube télescopique inférieur (2) ; **en ce qu'**à sa tête et en son centre le diamètre est réduit pratiquement de moitié au moyen de l'ajout d'une bague métallique (11) ; **en ce que** des joints coulissants (6) sont intégrés dans l'espace intermédiaire subsistant en direction du tube télescopique supérieur (10) ; **en ce qu'**une plaque métallique (12) est installée à l'extrémité inférieure, laquelle dépasse le diamètre rétréci dudit tube télescopique inférieur (2), limite le mouvement dudit siège (30) vers le haut et sur laquelle est fixée une pièce en caoutchouc (12), laquelle amortit le contact dudit tube télescopique supérieur (10) avec ledit tube télescopique inférieur (2).

4. Dispositif selon le brevet 1 à 3, **caractérisé en ce que** les 2 crémaillères mobiles (14) du système d'engrenage sont reliées avec une tige de liaison (16) au moyen de 2 tôles de liaison (15) qui traversent la paroi dudit tube télescopique supérieur (10), laquelle tige de liaison (16) conduit à la manette de commande (17) à la tête dudit tube télescopique supérieur (10) et y est maintenue par un joint coulissant (18) ; **en ce que** ladite tige de liaison (16) repose en dessous desdites tôles de liaisons (15) sur une tôle de calage (19) **en ce que** lesdites crémaillères (14) et lesdites tiges de régulation (4) du système d'engrenage sont synchronisées.

5. Dispositif selon le brevet 1 à 4, **caractérisé en ce qu'**un ressort spiral (13) est inséré dans l'espace situé sous ladite plaque métallique (12) dans la partie supérieure dudit tube télescopique supérieur (10) et sous ladite plaque-sol (7) dans la partie inférieure dudit tube télescopique inférieur (2), lequel ressort (13) est enfilé et noué dans les lesdits blocs métalliques (8).

6. Dispositif selon le brevet 1 à 5, **caractérisé en ce que** ledit repose-pied (20) est situé sous ledit tube télescopique inférieur (2), lequel repose-pied (20) est composé d'une plaque métallique (21) sur laquelle une forte charnière (22) est fixée, laquelle possède sur son autre côté un pied métallique (22), lequel est vissé sur ladite plaque-sol (7) et possède un clapet en caoutchouc (26), non décrit de façon détaillée, installé sur ledit pied métallique (20), lequel confère au siège de travail (1) une stabilité et résistance au glissement.

7. Dispositif sellon le brevet 1 à 6, **caractérisé en ce qu'**un système mécanique de réglage (23 à 25) est intégré sur ladite plaque métallique (21) dudit pied métallique (20), lequel système mécanique de réglage (23 à 25) est composé d'un bloc en métal (23) fendu perpendiculairement et perforé latéralement, **caractérisé en ce qu'**une bille d'acier est intégrée dans l'alésage (24) et pénétrant dans la fente, laquelle bille d'acier est maintenue par un ressort et par une vis et laquelle est composée d'un prolongement de charnière universelle (22) sur laquelle est fixé une tôle métallique (25), laquelle pénètre dans la fente dudit bloc métallique (23) et possède un trou à la hauteur de ladite bille pénétrant dans dudit bloc métallique (23), dans lequel trou ladite bille est insérée, et qui sert à fixer ledit siège de travail (1) dans le plan vertical.

8. Dispositif selon le brevet 1 à 7, **caractérisé en ce que** le siège-baquet, non décrit de façon détaillée, réalisé en plastique ABS et qui possède un trou de préhension (30a) pour transporter ledit siège de travail (1), est fixé sur un fort carénage (27), lequel est vissé sur l'extrémité supérieure dudit tube télescopique supérieur (10), bombé en son centre et présentant une ouverture vers l'avant pour le parcours de pivotement de ladite manette de commande (17) et **en ce que** sur le côté droit au niveau de l'ouverture du carénage (28) une griffe à ressort (29) est insérée, dans laquelle ladite manette de commande (17) est enclenchée en position de repos, de sorte qu'elle permet de prémunir contre le risque de mouvement involontaire.

9. Dispositif selon le brevet 1 à 8, **caractérisé en ce qu'**une sangle (31) est fixée sous ledit siège baquet (30), respectivement sous ladite tôle métallique (25), laquelle sangle (31) permet de se déplacer avec le siège sans avoir à se lever si elle est disposée et serrée autour des reins.
